# EUROPÄISCHE PATENTSCHRIFT

(11) **EP 2 546 528 B1**
(45) Veröffentlichungstag und Bekanntmachung des Hinweises auf die Patenterteilung: **25.12.2013**
(21) Anmeldenummer: 11173522.1
(22) Anmeldetag: 12.07.2011
(51) Int. Cl.: F04D 29/52, F04D 29/64

(54) **Wandring für einen Axialventilator**
Wall ring for an axial ventilator
Platine murale pour ventilateur axial

(43) Veröffentlichungstag der Anmeldung: 16.01.2013
(73) Patentinhaber: ebm-papst Mulfingen GmbH & Co. KG, 74673 Mulfingen (DE)
(72) Erfinder: Sauer, Thomas, 65510 Idstein (DE); Best, Dieter, 74653 Ingelfingen (DE); Beck, Sven, 74238 Krautheim (DE); Weiss, Christian, 74673 Mulfingen-Zaisenhausen (DE)
(74) Vertreter: Patentanwälte Dr. Solf & Zapf

(56) Entgegenhaltungen:
- WO-A1-2011/044909
- US-A- 4 018 297
- US-A- 4 522 160
- US-A- 4 741 669
- US-A1- 2011 067 845

## Beschreibung

Die vorliegende Erfindung betrifft einen Wandring für einen Axialventilator, bestehend aus einem Tragrahmen, an dem ein rondenförmiger Stutzen ausgebildet ist, in dem der Axialventilator angeordnet wird, wobei der Tragrahmen aus mehreren Rahmenelementen mittels form- und kraftschlüssiger Verbindungselemente zusammengesetzt ist und der rondenförmige Stutzen aus mehreren umfangsgemäß hintereinander angeordneten Rondensegmenten gebildet ist, die durch form- und kraftschlüssige oder materialschlüssige Verbindungen bzw. Verbindungselemente miteinander verbunden sind.

Ein derartiger Wandring ist aus der US 4,018,297 bekannt. Hierbei sind die Rahmenelemente und die diesen zugeordneten Rondensegmente einstückig miteinander ausgebildet.

Ein gattungsgemäßer Wandring ist auch aus der US 2011/006784511 bekannt, wobei zwei Rahmenelemente mit angeformten Rondensegmenten Verwendung finden.

Aus der US 4,741,669 ist ein Wandring bekannt, bei dem der Tragrahmen und der rondenförmige Stutzen einteilig ausgebildet sind, jedoch der rondenförmige Stutzen teilweise in zwei miteinander verbindbare Stutzenabschnitte unterteilt ist.

Derartig bekannte Wandringe benötigen einerseits viel Lagerraum und andererseits auch ein erhebliches Transportvolumen und sind in der Fertigung auf Grund der aufwändigen Werkzeuge, die zum Spritzgießen der beispielsweise aus Kunststoff bestehenden Wandringe erforderlich sind, teuer in der Herstellung. Der vorliegenden Erfindung liegt die Aufgabe zu Grunde, einen Wandring der eingangs beschriebenen Art zu schaffen, dessen Herstellung durch die Verwendung einfacher Spritzwerkzeuge kostengünstiger ist und der einen geringeren Platzbedarf bei der Lagerung und beim Transport aufweist.

Erfindungsgemäß wird dies dadurch erreicht, dass die Rondensegmente durch form- und kraftschlüssige oder materialschlüssige Verbindungen bzw. Verbindungselemente mit den Rahmenelementen verbunden sind.

Hierbei ist es insbesondere vorteilhaft, wenn der Tragrahmen aus vier Rahmenelementen zusammengesetzt ist und der rondenförmige Stutzen aus mindestens acht, vorzugsweise zwölf Segmenten zusammengefügt wird, so dass die Segmente eine 45 ° Teilung bzw. eine 30 ° Teilung des rondenförmigen Stutzens bedingen. Dabei ist es insbesondere vorteilhaft, wenn der Tragrahmen eine rechteckförmige, insbesondere quadratische Umfangskontur mit vier Ecken und eine zentrische Öffnung besitzt, wobei vier verbreiterte Eckbereiche ausgebildet sind und die Rahmenelemente durch eine Teilung gemäß den beiden durch die Ecken verlaufenden Diagonalen gebildet sind.

Durch die Unterteilung des Tragrahmens in einzelne Rahmenelemente und die Unterteilung des rondenförmigen Stutzens in mehrere Rondensegmente ergibt sich eine sehr raumsparende Lagerung und ein geringes Transportvolumen, da die einzelnen Segmente zu Segmentpaketen zusammengefasst werden können und die Zusammensetzung des erfindungsgemäßen Wandrings erst vor dem Einbau des Axialventilators erfolgt. Durch die erfindungsgemäßen form- und kraftschlüssigen Verbindungen der einzelnen Elemente bzw. Segmente miteinander und untereinander ergibt sich einerseits ein einfaches Zusammensetzen der Einzelteile und darüberhinaus eine sehr robuste Verbindung, die die erforderlichen Haltekräfte aufnehmen kann.

Vorteilhafte Ausführungen der Erfindung sind in den Unteransprüchen enthalten und werden an Hand des in den beiliegenden Zeichnungen dargestellten Ausführungsbeispiels näher erläutert. Es zeigen:
- Fig. 1: eine perspektivische Ansicht eines erfindungsgemäßen Wandrings,
- Fig. 2: eine Ansicht eines erfindungsgemäßen Tragrahmens,
- Fig. 3: eine Teilansicht des erfindungsgemäßen Tragrahmens gemäß Fig. 2 vor dem Zusammenfügen der Rahmenelemente,
- Fig. 4: eine Teilansicht gemäß IV in Fig. 3,
- Fig. 5: eine Ansicht entsprechend der Teilansicht gemäß Fig. 4, jedoch im zusammengesetzten Zustand der Rahmenelemente,
- Fig. 6: eine Ansicht von zwei Rondensegmenten gemäß der Erfindung vor dem Zusammenfügen,
- Fig. 7: eine Ansicht zweier Rondensegmente nach dem Zusammenfügen,
- Fig. 8: eine Teilansicht zweier zusammengefügter Rahmenelemente und zweier zusammengefügter Rondensegmente vor der Verbindung zwischen dem Tragrahmen und dem rondenförmigen Stutzen,
- Fig. 9: eine perspektivische Ansicht eines erfindungsgemäßen Wandrings mit in diesem angeordnetem Axialventilator
- Fig. 10: eine Teilansicht einer weiteren erfindungsgemäßen Ausführung des Tragrahmens.

In den Fig. 1 bis 10 sind gleiche Teile bzw. funktionsgleiche Teil mit denselben Bezugszeichen gekennzeichnet. Sofern bestimmte beschriebene und/oder aus den Zeichnungen entnehmbare Merkmale des erfindungsgemäßen Wandrings oder seiner Bestandteile nur im Zusammenhang mit einem Ausführungsbeispiel beschrieben sind, sind diese aber auch gemäß der Erfindung unabhängig von diesem Ausführungsbeispiel als Einzelmerkmal oder aber auch in Kombination mit anderen Merkmalen der einzelnen Ausführungsbeispiele wesentlich und werden als zur Erfindung gehörig beansprucht.

In Fig. 1 ist ein erfindungsgemäßer Wandring dargestellt. Dieser besteht aus einem Tragrahmen 1, an dem ein rondenförmiger Stutzen 2 über Form- und Kraftschluss-Verbindungselemente 3 befestigt ist. Der Tragrahmen 1 umfasst eine kreisförmige Öffnung 4. Der Tragrahmen 1 seinerseits ist aus mehreren miteinander über Form- und Kraftschluss-Verbindungselemente 5 verbundene Rahmenelemente 6 zusammengesetzt. Hierbei ist es vorteilhaft, wenn der Tragrahmen 1 eine rechteckige, insbesondere quadratische Umrisskontur besitzt, so dass er vier insbesondere gleich lange Rahmenkanten 7 aufweist sowie vier Ecken 8. Indem der Tragrahmen 1 gemäß seiner beiden Diagonalen d1, d2 durch die Ecken 8 in die vier Rahmenelemente 6 unterteil ist, entstehen vier baugleiche oder zweimal zwei baugleiche Rahmenelemente 6 mit einer inneren, entsprechend einem Viertelkreis gebogenen Begrenzungskante 9. Weiterhin weist jedes Rahmenelement 6 seitliche Verbindungsseitenkanten 10 auf, die im zusammengefügten Zustand mit den Diagonalen d1 und d2 entsprechend zusammenfallen und mit den Rahmenkanten 7 einen Winkel von 45 ° einschließen. Der Durchmesser der Öffnung 4 und der Innendurchmesser des rondenförmigen Stutzens 2 sind an den Durchmesser eines Schaufelrades eines zu montierenden Axialventilators in bekannter Weise angepasst. Weiterhin ist zu erkennen, dass in den Eckbereichen des Tragrahmens 1 Löcher 33 ausgebildet sind, durch die Befestigungselemente hindurchgeführt werden, wenn der Tragrahmen 1 an einer Gehäusewand oder dergleichen befestigt wird.

Im Randbereich der Verbindungsseitenkanten 10 sind die Verbindungselemente 5 vorgesehen, die aus Rastelementen 11, 12 und Führungselementen 13, 14 bestehen, so dass die Rahmenelemente 6 form- und kraftschlüssig miteinander verbunden werden können. Die Rastelemente sind als Rastzungen 11 an einer Verbindungsseitenkante 10 eines Rahmenelementes 6 ausgebildet und wirken mit Rastaufnahmen 12 zusammen, die an der Verbindungsseitenkante 10 des anderen, angrenzenden Rahmenelementes 6 ausgebildet sind. Entsprechendes gilt für die Führungselemente 13, 14, die als Führungszapfen 13 des einen Rahmenelementes 6 im Bereich seiner Verbindungsseitenkante 10 mit zugehörigen Zapfenaufnahmen 14 an der Verbindungsseitenkante 10 des anderen Rahmenelementes 6 zusammenwirken. Die Rastzungen 11 weisen eine mittlere Öffnung 15 auf, in die Rastnocken 16 der Rastaufnahmen 12 im zusammengefügten Zustand einrasten, wobei die Rastzungen 11 zwischen beidseitig des Rastnockens 16 angeformten Begrenzungsvorsprüngen 17 geführt werden. Die Zapfenaufnahmen 14 weisen eine einseitig randoffene Durchgangsöffnung 18 auf. Der Führungszapfen 13 besitzt einen Führungsfortsatz 19, der durch den randoffenen Bereich der Durchgangsöffnung 18 verläuft, so das eine Form- und Kraftschlussverbindung zwischen Führungsfortsatz 19 und Zapfenaufnahme 14 entsteht.

Die Fig. 4 und 5 zeigen die erfindungsgemäße Ausgestaltung der Verbindungselemente 11, 12 und Führungselemente 13, 14.

Erfindungsgemäß sind somit die Rahmenelemente 6, insbesondere bei der quadratischen Ausführung, alle baugleich ausgeführt und können mit demselben Formwerkzeug, beispielsweise im Spritzgussverfahren hergestellt werden. Bei rechteckförmiger Ausführung ergeben sich pro Tragrahmen 1 zweimal zwei gleiche Rahmenelemente 6. Ein weiterer Vorteil besteht darin, dass sich durch diese Ausgestaltung eine einfache Lagerbevorratung ergibt und das Transportvolumen sehr gering ist. Weiterhin besitzen die Rahmenelemente 6 im Bereich ihrer kreisbogenförmigen Begrenzungskante 9 mehrere senkrecht zu ihrer Oberfläche verlaufende Rastzungen 11, die mit angepassten Rastaufnahmen 12 an dem rondenförmigen Stutzen 2 zusammenwirken. Diese Rastzungen 11 und Rastaufnahmen 12 sind entsprechend den Verbindungselementen 11, 12 an den Verbindungsseitenkanten 10, auch an den Rahmenelementen 6 im Bereich der Begrenzungskanten 9 ausgebildet. Der rondenförmige Stutzen 2 besteht aus einem zylinderförmigen Abschnitt 20 sowie einem zwischen diesem und dem Tragrahmen 1 verlaufenden, in axialer Richtung seiner mittleren Längsachse X-X bogenförmig gekrümmten, ringförmigen Übergangsabschnitt 21, so dass sich eine düsenförmige Kontur ergibt. Erfindungsgemäß ist der rondenförmige Stutzen 2 aus mehreren Rondensegmenten 22 zusammengefügt. Vorteilhafterweise werden mindestens acht Rondensegmente 22 verwendet, so dass sich eine 45 ° Teilung ergibt. Im dargestellten bevorzugten Ausführungsbeispiel besteht der Stutzen 2 aus zwölf einzelnen Rondensegmenten 22, so dass eine 30 ° Teilung vorhanden ist, die an ihren aneinander liegenden Seitenkanten 23, 24 im Bereich des zylinderförmigen Abschnitts 20 jeweils über Verbindungselemente 25, 26 miteinander verbunden werden. Die Verbindungselemente 25, 26 bestehen aus parallel zur Seitenkante 23 verlaufende, nach außen abstehende Führungsleisten 25, die in eine Führungsnut einer im Querschnitt U-förmigen Führungsschiene 26 an der Seitenkante 24 des angrenzenden Rondensegmentes 22 eingeschoben werden kann. Im Bereich des Übergangsabschnitts 21 sind Führungselemente 29, 30 ausgebildet, und zwar an den angrenzenden Seitenkanten 23, 24, wobei die Führungselemente der Seitenkante 23 aus Führungszapfen 29 und die korrespondierenden Führungselemente an der Seitenkante 24 aus Zapfenaufnahmen 30 gebildet sind. Diese Führungselemente 29, 30 können wieder entsprechend den Führungselementen 13, 14 ausgebildet sein.

Die Rondensegmente 22 weisen am freien Ende ihres Übergangsabschnittes 21 eine kreisbogenförmige Seitenkante 31 auf, die zu einem endseitigen flachen Anlageabschnitt 32 gehört, mit dem das Rondensegment 22 auf dem Tragrahmen 1 im Randbereich der Öffnung 4 aufliegt. Auf diesem Anlageabschnitt 32 sind auf seiner von dem Tragrahmen 1 abgekehrten Seite die Rastaufnahmen 12 ausgebildet, die mit den Rastzungen 11 eine form- und kraftschlüssige Verbindung eingehen.

Die erfindungsgemäßen Rondensegmente 22 sind alle baugleich ausgeführt, so dass sie mit demselben Werkzeug beispielsweise durch Spritzgießen oder Vakuumziehen hergestellt werden können, wodurch einerseits die Herstellkosten niedrig sind und andererseits sich eine kostengünstige Bevorratung bzw. Lagerhaltung ergibt, und auch die Transportkosten wesentlich reduziert werden können.

Zur Montage des erfindungsgemäßen Wandrings werden zunächst der Tragrahmen 1 und der rondenförmige Stutzen 2 aus ihren einzelnen Rahmenelementen 6 bzw. Rondensegmenten 22 jeweils zusammengefügt und dann über die bestehenden Verbindungs- und Führungselemente 11, 12, 13, 14 bzw. 25, 26, 29, 30 miteinander fest verbunden, so dass sich ein geschlossener, stabiler Wandring ergibt, siehe hierzu auch Fig. 1. Zur Montage werden die zu verbindenden Rahmenelemente 6 an ihren Anlageseiten mit einem geringen Höhenversatz ausgerichtet, so dass die Rastzungen 11 unterhalb der Rastaufnahmen 12 angeordnet sind und die Führungszapfen 13 unter den jeweiligen Zapfenaufnahmen 14 liegen. Dann werden die Verbindungselemente 11, 12 und die Führungselemente 13, 14 ineinander geschoben und so die Verbindung hergestellt. Bei der Verbindung der Rondensegmente 22 folgt auch wieder eine Ausrichtung der beiden zu montierenden Rondensegmente 22 in einem derartigen Höhenversatz, dass die Führungsleiste 25 an einer Seitenkante eines Rondensegmentes 22 unterhalb der Führungsschiene 26 angeordnet ist und die Führungszapfen 29 unterhalb der Führungsaufnahmen 30. Dann wird das untere Rondensegment, das die Führungsleiste 25 aufweist, in Richtung auf das Rondensegment 22 mit der Führungsschiene 26 derart verschoben, dass die Führungsleiste 25 in die Führungsschiene 26 eingeführt wird und am Ende des Verbindungsvorgangs greifen die Führungszapfen 29 in die zugehörigen Zapfenaufnahmen 30 ein, bis es zu einer Anlage kommt. Hierzu kann auf die Fig. 6 und 7 verwiesen werden.

In Fig. 9 ist dargestellt, wie ein Axialventilator 41 mittels Tragstreben 42 am Tragrahmen 1 befestigt ist. Die Tragstreben 42 werden über Schrauben 43 am Tragrahmen 1 angeschraubt, indem im Tragrahmen 1 Schraubeinsätze 34 vorgesehen sind, in die die Schrauben 43 eingeschraubt werden. Die Rahmenelemente 6 und die Rondensegmente 22 bestehen aus Kunststoff, und zwar vorteilhafterweise aus Polypropylen, das insbesondere glasfaserverstärkt ist, und werden als Spritzgussteile bzw. durch Vakuumziehen hergestellt.

In Fig. 10 ist einer der Fig. 3 entsprechende Teilansicht einer weiteren Ausführungsform eines erfindungsgemäßen Tragrahmens 1 dargestellt. Hierbei sind die insbesondere vier Rahmenelemente 6 aus Metall-Blechzuschnitten gebildet, die in ihrer Form den Rahmenelementen 6, wie zu den Fig. 1 - 9 beschrieben, entsprechen können. Zur Verbindung der Rahmenelemente 6 miteinander im Bereich der Verbindungsseitenkanten 10 weist das eine Rahmenelement 6 entlang seiner Verbindungsseitenkante 10 eine Verbindungslasche 35 oder mehrere hintereinander liegende Verbindungslaschen 35 auf, die das angrenzende Rahmenelement 6 an seiner Verbindungsseitenkante 10 überdeckt bzw. überdecken, wobei die Verbindungslasche(n) 35 um ein Maß, das der Dicke der Blechzuschnitte entspricht, abgekröpft ist bzw. sind, so dass die Rahmenelemente 6 miteinander fluchten und in derselben Ebene liegen. Im Überdeckungsbereich der Verbindungslasche(n) 35 sind durch die Verbindungslasche(n) 35 und das jeweils überdeckte Rahmenelement 6 hindurch verlaufende Schraub- oder Nietverbindungen 36 zur gegenseitigen Verbindung der Rahmenelemente 6 vorgesehen. Es kann aber auch eine Verbindung durch Verschweißen oder Kaltverformung erfolgen. Alternativ zu der Verbindung gemäß den Fig. 1-9 kann die vorstehend beschriebene Verbindung, wie zwischen den Rahmenelementen 6, auch zwischen den Rahmenelementen 6 und den Rondensegmenten 22 des Stutzens 6 erfolgen, wenn insbesondere die Rondensegmente 22 ebenfalls aus Metallblech-Zuschnitten hergestellt sind. Hierbei sind dann an den Rondensegmenten 22 im Bereich des Anlageabschnitts 32 die Schraub- oder Nietverbindungen vorgesehen. Ebenfalls kann in diesem Bereich eine Verbindung durch Schweißen oder Kaltverformung erfolgen.

An Stelle der zu den in den Fig. 1 - 9 dargestellten Verbindungselementen zwischen den Rahmenelementen 6 einerseits und den Rahmenelementen und den Rondensegmenten 22 andererseits können auch Schraub-, Niet-, Schweiß- und/oder Kaltformverbindungen vorgesehen sein, z. B. entsprechend der Ausgestaltung gemäß Fig. 10.

## Patentansprüche

1. Wandring für einen Axialventilator, bestehend aus einem Tragrahmen (1), an dem ein rondenförmiger Stutzen (2) ausgebildet ist, in dem der Axialventilator angeordnet wird, wobei
der Tragrahmen (1) aus mehreren Rahmenelementen (6) mittels form- und kraftschlüssiger Verbindungselemente (11, 12, 35, 36) zusammengesetzt ist und der rondenförmige Stutzen (2) aus mehreren umfangsgemäß hintereinander angeordneten Rondensegmenten (22) gebildet ist, die durch form- und kraftschlüssige oder materialschlüssige Verbindungen bzw. Verbindungselemente (25, 26, 35, 36) miteinander verbunden sind, **dadurch gekennzeichnet, dass** die Rondensegmente (22) durch form- und kraftschlüssige oder materialschlüssige Verbindungen bzw. Verbindungselemente (11, 12, 35, 36) mit den Rahmenelementen (6) verbunden sind.

2. Wandring nach Anspruch 1,
**dadurch gekennzeichnet, dass** der Tragrahmen (1) eine rechteckige, insbesondere quadratische Umfangskontur (7) mit vier Ecken (8) sowie eine zentrische Öffnung (15) besitzt, wobei vier verbreiterte Eckbereiche ausgestaltet sind, und die Rahmenelemente (6) durch eine Teilung entlang von durch die Ecken des Tragrahmens (1) verlaufenden Diagonalen (d1, d2) gebildet sind.

3. Wandring nach Anspruch 1 oder 2,
**dadurch gekennzeichnet, dass** der rondenförmige Stutzen (2) aus einem zylinderförmigen Abschnitt (20) sowie einem zwischen diesem und dem Tragrahmen (1) verlaufenden in Achsrichtung seiner Längsachse (X-X) bogenförmig gekrümmten, ringförmigen Übergangsabschnitt (21) besteht.

4. Wandring nach einem der Ansprüche 1 bis 3,
**dadurch gekennzeichnet, dass** der rondenförmige Stutzen (2) aus zwölf Rondensegmenten (22) zusammengesetzt ist.

5. Wandring nach einem der Ansprüche 1 bis 4,
**dadurch gekennzeichnet, dass** die Rahmenelemente (6) und die Rondensegmenten (22) zusätzlich zu den Verbindungselementen (11, 12 und 25, 26, 35, 36) Führungselemente (13, 14 und 29, 30) zur gegenseitigen Führung aufweisen.

6. Wandring nach einem der Ansprüche 1 bis 5,
**dadurch gekennzeichnet, dass** die Rahmenelemente (6) untereinander baugleich sind, und die Rondensegmente (22) ebenfalls untereinander baugleich ausgebildet sind.

7. Wandring nach einem der Ansprüche 1 bis 6,
**dadurch gekennzeichnet, dass** die Verbindungselemente (11, 12) aus Rastzungen (11) an einer Verbindungsseitenkante (10) eines Rahmenelementes (6) und aus Rastaufnahmen (12) an der Verbindungsseitenkante (10) des anderen angrenzenden Rahmenelementes (6) ausgebildet sind.

8. Wandring nach einem der Ansprüche 1 bis 7,
**dadurch gekennzeichnet, dass** die Rahmenelemente (6) im Randbereich ihrer Verbindungsseitenkanten (10) Führungselemente aus Führungszapfen (13) und zugehörigen Zapfenaufnahmen (14) aufweisen, wobei die Führungszapfen (13) des einen Rahmenelementes (6) im Bereich seiner Verbindungsseitenkante (10) und die Zapfenaufnahmen (14) an der Verbindungsseitenkante (10) des anderen Rahmenelementes (6) ausgebildet sind.

9. Wandring nach einem der Ansprüche 1 bis 8,
**dadurch gekennzeichnet, dass** die Rastzungen (11) eine mittlere Öffnung (15) aufweisen, in die Rastnocken (16) der Rastaufnahme (12) im zusammengefügten Zustand einrasten.

10. Wandring nach einem der Ansprüche 1 bis 9,
**dadurch gekennzeichnet, dass** die Rondensegmente (22) am freien Ende ihres Übergangsabschnitts (21) eine kreisbogenförmige Seitenkante (31) besitzen, die zu einem endseitig flachen Anlageabschnitt (32) gehört, mit dem das Rondensegment (22) auf dem Tragrahmen (1) im Randbereich der Öffnung (4) aufliegt.

11. Wandring nach einem der Ansprüche 1 bis 10,
**dadurch gekennzeichnet, dass** die Verbindungselemente (25, 26) der Rondensegmente (22) aus parallel zur Seitenkante (23) verlaufenden, nach außen abstehenden Führungsleisten (25) bestehen, die in eine Führungsnut einer im Querschnitt U-förmigen Führungsschiene (26) an der Seitenkante des angrenzenden Rondensegments (22) eingeschoben sind.

12. Wandring nach einem der Ansprüche 1 bis 11,
**dadurch gekennzeichnet, dass** die Rahmenelemente (6) im Bereich ihrer kreisbogenförmigen Begrenzungskante (9) mehrere, senkrecht zu ihrer Oberfläche verlaufende Rastzungen (11) aufweisen, die mit angepassten Rastaufnahmen (12) an dem rondenförmigen Stutzen (2) zusammenwirken.

13. Wandring nach Anspruch 12,
**dadurch gekennzeichnet, dass** auf dem Anlageabschnitt (32) auf seiner von dem Tragrahmen (1) abgekehrten Seite die Rastaufnahmen (12) ausgebildet sind, die mit den Rastzungen (11) zusammenwirken.

14. Wandring nach einem der Ansprüche 11 bis 13,
**dadurch gekennzeichnet, dass** im Bereich des Übergangsabschnitts (21) Führungselemente (29, 30) ausgebildet sind, und zwar an den angrenzenden Seitenkanten (23, 24), wobei die Elemente der Seitenkante (23) aus Führungszapfen (29), und die korrespondierenden Führungselemente an der anderen Seitenkante (24) aus Zapfenaufnahmen (30) bestehen.

15. Wandring nach einem der Ansprüche 1 bis 14,
**dadurch gekennzeichnet, dass** die Rahmenelemente (6) und die Rondensegmente (22) aus Kunststoff, insbesondere aus Polypropylen, durch Spritzgießen oder Vakuumziehen hergestellt sind.

16. Wandring nach einem der Ansprüche 1 bis 11,
**dadurch gekennzeichnet, dass** zur Verbindung der Rahmenelemente (6) miteinander im Bereich der Verbindungsseitenkanten (10) das eine Rahmenelement (6) eine oder mehrere Verbindungslaschen (35) aufweist, die das andere Rahmenelement (6) überdeckt bzw. überdecken und im Überdeckungsbereich die Verbindung zwischen den Rahmenelementen (6) durch Schraub- oder Nietverbindungen (36) oder durch Verschweißen oder Kaltverformung erfolgt.

17. Wandring nach einem der Ansprüche 1 bis 11 und 16,
**dadurch gekennzeichnet, dass** die Rahmenelemente (6) und die Rondensegmente (22) im Bereich des Anlageabschnittes (32) durch Schraub- oder Nietverbindungen (36) oder durch Verschweißen oder Kaltverformung verbunden sind.

18. Wandring nach Anspruch 16 oder 17,
**dadurch gekennzeichnet, dass** die Rahmenelemente (6) und/oder die Rondensegmenten (22) aus Metallblech-Zuschnitten bestehen.

## Claims

1. A wall ring for an axial fan, consisting of a supporting frame (1), on which a ronde shaped connecting piece (2) is formed, with the axial fan arranged therein, wherein
the supporting frame (1) is assembled from a plurality of frame elements (6) by means of form-locked and force-locked connecting elements (11, 12, 35, 36) and the ronde connecting piece (2) is formed of a plurality of ronde segments (22) arranged circumferentially one after the other, said segments being connected to each other by means of form-locked and force-locked or material-bonded connections or connecting elements (25, 26, 35, 36), **characterised in that** the ronde segments (22) are connected to the frame elements (6) by means of form-locked and force-locked or material-bonded connections or connecting elements (11, 12, 35, 36).

2. A wall ring according to Claim 1, **characterised in that** the supporting frame (1) has a rectangular, in particular square, circumferential contour (7) with four corners (8) and a centre opening (15), with four broadened corner regions being formed, and the frame elements (6) being formed by means of a division along diagonals (d1, d2) which run through the corners of the supporting frame (1).

3. A wall ring according to Claim 1 or 2, **characterised in that** the ronde shaped connecting piece (2) consists of a cylindrical section (20) and an annular transition section (21) which is curved in an arch in the axial direction of its longitudinal axis (X-X) and runs between said cylindrical section and the supporting frame (1).

4. A wall ring according to one of Claims 1 to 3, **characterised in that** the ronde shaped connecting piece (2) is assembled from twelve ronde segments (22).

5. A wall ring according to one of Claims 1 to 4, **characterised in that** the frame elements (6) and the ronde segments (22), in addition to the connecting elements (11, 12 and 25, 26, 35, 36), have guide elements (13, 14 and 29, 30) for reciprocal guiding.

6. A wall ring according to one of Claims 1 to 5, **characterised in that** the frame elements (6) are structurally identical, and the ronde segments (22) are likewise formed structurally identically.

7. A wall ring according to one of Claims 1 to 6, **characterised in that** the connecting elements (11, 12) are formed of locking lugs (11) on one lateral connecting edge (10) of a frame element (6), and of locking receiving members (12) on the lateral connecting edge (10) of the other adjacent frame element (6).

8. A wall ring according to one of Claims 1 to 7, **characterised in that** the frame elements (6) in the edge region of their lateral connection edges (10) have guide elements composed of guide pins (13) and associated pin receiving members (14), the guide pins (13) of the one frame element (6) being formed in the region of its lateral connecting edge (10) and the pin receiving members (14) being formed on the lateral connecting edge (10) of the other frame element (6).

9. A wall ring according to one of Claims 1 to 8, **characterised in that** the locking lugs (11) have a centre opening (15) into which locking cams (16) of the locking receiving member (12) engage in the assembled state.

10. A wall ring according to one of Claims 1 to 9, **characterised in that** the ronde segments (22) have at the free end of their transition section (21) an arched side edge (31) which belongs to a contact section (32) which is flat on its end side, with which the ronde segment (22) rests on the supporting frame (1) in the edge region of the opening (4).

11. A wall ring according to one of Claims 1 to 10, **characterised in that** the connecting elements (25, 26) of the ronde segments (22) consist of outwardly projecting guide bars (25) which run parallel to the side edge (23), said guide bars being inserted into a guide groove of a guide rail (26) with a U-shaped cross-section on the side edge of the adjacent ronde segment (22).

12. A wall ring according to one of Claims 1 to 11, **characterised in that** the frame elements (6) in the region of their arched boundary edge (9) have a plurality of locking lugs (11) which run perpendicular to their surface and which interact with adapted locking receiving members (12) on the ronde shaped connecting piece (2).

13. A wall ring according to Claim 12, **characterised in that** the locking receiving members (12) which interact with the locking lugs (11) are formed on the contact section (32) on its side facing away from the supporting frame (1).

14. A wall ring according to one of Claims 11 to 13, **characterised in that** in the region of the transition section (21) guide elements (29, 30) are formed, namely on the adjacent side edges (23, 24), the elements of the side edge (23) consisting of guide pins (29), and the corresponding guide elements on the other side edge (24) consisting of pin receiving members (30).

15. A wall ring according to one of Claims 1 to 14, **characterised in that** the frame elements (6) and the ronde segments (22) are made of plastics material, in particular of polypropylene, by means of injection moulding or vacuum forming.

16. A wall ring according to one of Claims 1 to 11, **characterised in that** in order to connect the frame elements (6) to each other in the region of the lateral connecting edges (10) the one frame element (6) has one or a plurality of connecting tongues (35) which covers or cover the other frame element (6), and that in the overlap region the connection between the frame elements (6) is made by means of screw or rivet connections (36) or by means of welding or cold-forming.

17. A wall ring according to one of Claims 1 to 11 and 16, **characterised in that** the frame elements (6) and the ronde segments (22) in the region of the contact section (32) are connected by means of screw or rivet connections (36) or by means of welding or cold-forming.

18. A wall ring according to Claim 16 or 17, **characterised in that** the frame elements (6) and/or the ronde segments (22) consist of sheet-metal sections.

## Revendications

1. Platine murale pour un ventilateur axial, constituée d'un cadre porteur (1), au niveau duquel est réalisé un montant (2) de forme ronde, dans lequel est disposé le ventilateur axial, dans lequel
le cadre porteur (1) est composé de plusieurs éléments de cadre (6) au moyen d'éléments d'assemblage (11, 12, 35, 36) par complémentarité de forme ou à force
et le montant (2) de forme ronde est formé à partir de plusieurs segments ronds (22) disposés les uns derrière les autres de manière périphérique, lesquels sont reliés entre eux par des systèmes d'assemblage ou des éléments d'assemblage (25, 26, 35, 36) par complémentarité de forme et à force ou par liaison de matière, **caractérisée en ce que** les segments ronds (22) sont reliés aux éléments de cadre (6) par des systèmes d'assemblage ou des éléments d'assemblage (11, 12, 35, 36) par complémentarité de forme et à force ou à liaison de matière.

2. Platine murale selon la revendication 1,
**caractérisée en ce que** le cadre porteur (1) présente un contour périphérique (7) rectangulaire, en particulier carré, doté de quatre angles (8) ainsi qu'une ouverture centrale (15), dans laquelle quatre zones d'angle élargies sont configurées, et **en ce que** les éléments de cadre (6) sont formés par une séparation le long de diagonales (d1, d2) s'étendant à travers les angles du cadre porteur (1).

3. Platine murale selon la revendication 1 ou 2,
**caractérisée en ce que** le montant (2) de forme ronde est constitué d'une section (20) de forme cylindrique ainsi que d'une section de transition (21) annulaire, s'étendant entre ladite section de forme cylindrique et le cadre porteur (1), courbée de manière à présenter une forme d'arc dans la direction axiale de son axe longitudinal (X-X).

4. Platine murale selon l'une quelconque des revendications 1 à 3, **caractérisée en ce que** le montant (2) de forme ronde est composé de douze segments ronds (22).

5. Platine murale selon l'une quelconque des revendications 1 à 4, **caractérisée en ce que** les éléments de cadre (6) et les segments ronds (22) présentent en plus des éléments d'assemblage (11, 12, et 25, 26, 35, 36) des éléments de guidage (13, 14 et 29, 30) aux fins du guidage mutuel.

6. Platine murale selon l'une quelconque des revendications 1 à 5, **caractérisée en ce que** les éléments de cadre (6) présentent la même structure, et **en ce que** les segments ronds (22) sont réalisés de manière à présenter également la même structure.

7. Platine murale selon l'une quelconque des revendications 1 à 6, **caractérisée en ce que** les éléments d'assemblage (11, 12) sont réalisés sous la forme de languettes d'encliquetage (11) au niveau d'une arête latérale d'assemblage (10) d'un élément de cadre (6) et de logements d'encliquetage (12) au niveau de l'arête latérale d'assemblage (10) de l'autre élément de cadre (6) adjacent.

8. Platine murale selon l'une quelconque des revendications 1 à 7, **caractérisée en ce que** les éléments de cadre (6) présentent dans la zone de bord de leurs arêtes latérales d'assemblage (10) des éléments de guidage constitués de broches de guidage (13) et de logements de broche (14) associés, dans laquelle les broches de guidage (13) d'un élément de cadre (6) sont réalisées dans la zone de l'arête latérale d'assemblage (10) de ce dernier et dans laquelle les logements de broche (14) sont réalisés au niveau de l'arête latérale d'assemblage (10) de l'autre élément de cadre (6).

9. Platine murale selon l'une quelconque des revendications 1 à 8, **caractérisée en ce que** les languettes d'encliquetage (11) présentent une ouverture centrale (15), dans laquelle s'enclenchent les ergots d'encliquetage (16) du logement d'encliquetage (12) à l'état assemblé.

10. Platine murale selon l'une quelconque des revendications 1 à 9, **caractérisée en ce que** les segments ronds (22) comportent, au niveau de l'extrémité libre de leur section de transition (21), une arête latérale (31) présentant une forme d'arc de cercle, laquelle fait partie d'une section d'appui (32) plate côté extrémité, avec laquelle le segment rond (22) repose sur le cadre porteur (1) dans la zone de bord de l'ouverture (4).

11. Platine murale selon l'une quelconque des revendications 1 à 10, **caractérisée en ce que** les éléments d'assemblage (25, 26) des segments ronds (22) sont constitués de barres de guidage (25) s'étendant de manière parallèle par rapport à l'arête latérale (23), faisant saillie vers l'extérieur, lesquelles sont enfilées dans une rainure de guidage d'une glissière (26), dont la section transversale présente une forme de U, au niveau de l'arête latérale du segment rond (22) adjacent.

12. Platine murale selon l'une quelconque des revendications 1 à 11, **caractérisée en ce que** les éléments de cadre (6) présentent, dans la zone de leur arête de délimitation (9) présentant une forme d'arc de cercle, plusieurs languettes d'encliquetage (11) s'étendant de manière parallèle par rapport à la surface de l'arête de délimitation, lesquelles languettes d'encliquetage coopèrent avec des logements d'encliquetage (12) adaptés au niveau du montant (2) de forme ronde.

13. Platine murale selon la revendication 12,
**caractérisée en ce que** les logements d'encliquetage (12), qui coopèrent avec les languettes d'encliquetage (11), sont réalisés sur la section d'appui (32), sur le côté de cette dernière opposé au cadre porteur (1).

14. Platine murale selon l'une quelconque des revendications 11 à 13, **caractérisée en ce que** des éléments de guidage (29, 30) sont réalisés dans la zone de la section de transition (21), à savoir au niveau des arêtes latérales (23, 24) adjacentes, dans laquelle les éléments de l'arête latérale (23) sont constitués de broches de guidage (29) et que les éléments de guidage correspondants au niveau de l'autre arête latérale (24) sont constitués de logements de broche (30).

15. Platine murale selon l'une quelconque des revendications 1 à 14, **caractérisée en ce que** les éléments de cadre (6) et les segments ronds (22) sont fabriqués à partir d'un plastique, en particulier à partir de polypropylène, par moulage par injection ou sous vide.

16. Platine murale selon l'une quelconque des revendications 1 à 11, **caractérisée en ce qu'**un élément de cadre (6) présente une ou plusieurs brides d'assemblage (35) aux fins de l'assemblage entre eux des éléments de cadre (6) dans la zone des arêtes latérales d'assemblage (10), lesquelles brides d'assemblage recouvrent l'autre élément de cadre (6), et **en ce que** dans la zone de recouvrement, l'assemblage entre les éléments de cadre (6) est effectué par des systèmes d'assemblage par vissage ou rivetage (36) ou par soudage ou par déformation à froid.

17. Platine murale selon l'une quelconque des revendications 1 à 11 et 16, **caractérisée en ce que** les éléments de cadre (6) et les segments ronds (22) sont assemblés dans la zone de la section d'appui (32) par des systèmes d'assemblage par vissage ou par rivetage (36) ou par soudage ou par déformation à froid.

18. Platine murale selon la revendication 16 ou 17,
**caractérisée en ce que** les éléments de cadre (6) et/ou les segments ronds (22) sont constitués de découpes de tôle métallique.
